# FASCICULE DE BREVET EUROPEEN

(11) **EP 3 095 952 B1**
(45) Date de publication et mention de la délivrance du brevet: **27.12.2017**
(21) Numéro de dépôt: 16170081.0
(22) Date de dépôt: 18.05.2016
(51) Int. Cl.: E06C 1/393, E06C 7/16, E06C 7/18

(54) **MARCHEPIED A TABLETTE A HAUTEUR REGLABLE**
TRITTBRETT MIT REGULIERBARER BRETTHÖHE
STEP PLATE WITH HEIGHT-ADJUSTABLE STEP

(30) Priorité: 20.05.2015 FR 1554519
(43) Date de publication de la demande: 23.11.2016
(73) Titulaire: CDH Group, 27610 Romilly sur Andelle (FR)
(72) Inventeur: MOREL, Olivier, 27610 ROMILLY SUR ANDELLE (FR); BENARD, Jean-Paul, 27610 ROMILLY SUR ANDELLE (FR)
(74) Mandataire: Dejade & Biset

(56) Documents cités:
- EP-A1- 2 818 625
- US-A- 656 946
- US-A- 4 953 661
- US-A1- 2008 142 301

## Description

L'invention a trait aux marchepieds, notamment du type plateforme individuelle roulante (PIR) telle que définie par les normes françaises NF P 93-352, NF P 93-353 et les plates-formes sécurisées EMER (Equipement de Mise En Rayon) telles que définies par la norme française FD E 85-301.

Un marchepied comprend, classiquement, un plan avant ayant deux montants avant et au moins une marche reliant les montants avant, et un plan arrière ayant deux montants arrière et au moins un barreau reliant les montants arrière, monté articulé par rapport au plan avant. Les marchepieds du type PIR comprennent en outre un plancher monté entre le plan avant et le plan arrière pour permettre à un opérateur de travailler en hauteur sans fatigue, ses deux pieds reposant bien à plat sur le plancher, et des roues facilitant le déplacement du marchepied.

Les marchepieds de ce type sont pliants, le plan arrière se rabattant sur le plan avant pour permettre un entreposage facile et relativement peu encombrant du marchepied.

Il n'est pas prévu de plier le marchepied pour se contenter de déplacer celui-ci sur site entre deux positions de travail voisines. Une telle manutention serait trop fatigante et fastidieuse. C'est pourquoi le marchepied est muni de roues. Plus précisément, sur un grand nombre de modèles, le plan arrière est muni de roues fixées aux montants arrière, et qui, lorsque le marchepied est déplié et repose au sol dans la position normale de travail, sont surélevées par rapport au sol. Lorsque l'utilisateur souhaite déplacer le marchepied, il le saisit par le montant avant, le fait basculer en arrière jusqu'à ce que les roues touchent le sol, ce qui permet de le manoeuvrer et de le déplacer par roulement.

Traditionnellement, les marchepieds sont pourvus d'une tablette, à environ 1m du plancher, pour répondre aux exigences de sécurité, la tablette faisant office de garde-corps.

Cette disposition présente des inconvénients.

La hauteur du plancher étant généralement à 50 cm du sol, la tablette se trouve trop haute pour l'ergonomie du poste de travail, l'opérateur devant charger les colis sur la tablette du marchepied depuis le sol à une hauteur de 1,50 m. Le document EP 2 818 625 A1 divulgue un marchepied selon le préambule de la revendication 1.

L'invention vise à proposer un marchepied présentant une meilleure ergonomie, et permettant de réduire sensiblement le risque de TMS (Troubles Musculo Squelettiques).

A ces fins, il est proposé, en premier lieu, un marchepied comprenant :
- un plan avant comprenant une paire de montants avant et au moins une marche reliant les montants avant,
- un plan arrière monté articulé sur le plan avant et comprenant une paire de montants arrière et au moins un barreau reliant les montants arrière, les montants arrière se terminant par des extrémités qui, avec des extrémités des montants avant, définissent un plan de pose pour le marchepied dans une position dépliée de celui-ci, où le plan arrière forme un angle avec le plan avant,
- un plancher qui s'étend à cheval entre le plan avant et le plan arrière en configuration dépliée du marchepied,
- une tablette qui s'étend transversalement entre les montants avant, à une extrémité supérieure de ceux-ci, par l'intermédiaire de deux ferrures,
les montants avant étant pourvus, en partie extrême haute, d'un premier axe inférieur et d'un deuxième axe supérieur, le premier axe traversant une première lumière d'une ferrure, le deuxième axe traversant une deuxième lumière de la ferrure, la première lumière et la deuxième lumière assurant le guidage en déplacement de la tablette entre une position extrême haute et une position extrême basse.

Le marchepied présente, selon diverses réalisations, les caractéristiques suivantes, le cas échéant combinées :
- la première lumière et la deuxième lumière définissent, dans la ferrure, deux passages à contour fermé. Par cette disposition, la tablette ne peut se détacher accidentellement du marchepied, et le guidage de son mouvement peut être assuré sur toute sa course de déplacement ;
- la première lumière est oblongue et s'étend suivant une première direction, la deuxième lumière comprenant une première section extrême, supérieure, et une seconde section extrême, inférieure, sensiblement alignées et parallèles à la première direction ;
- en position extrême haute de la tablette, le deuxième axe est en appui contre le contour de la seconde section extrême, le premier axe étant à distance de la partie extrême inférieure de la première lumière. Par cette disposition, un poids appliqué sur la tablette interdit son retour en position basse ;
- la ferrure comprend une plaque plane dans laquelle sont ménagées les lumières et un repli supérieur d'appui et fixation d'un plateau. Cette plaque plane est par exemple réalisée en matériau polymère moulé, ou bien en matériau métallique embouti ;
- les deux axes portés par chaque montant du plan avant comportent une bague épaulée ;
- les deux lumières ont une largeur sensiblement constante ;
- les deux lumières ont sensiblement la même largeur, les deux axes étant avantageusement de même structure ;
- la deuxième lumière comporte une première section, sensiblement parallèle à la première lumière de guidage ; une deuxième section, formant un angle avec la première section, et se rapprochant de la première lumière de guidage ; une troisième section, sensiblement parallèle à la première lumière de guidage ; une quatrième section, sensiblement perpendiculaire à la troisième section; une cinquième section, sensiblement parallèle à la première lumière de guidage et formant butée d'appui pour le deuxième axe, supérieur, en position extrême haute de la tablette.

D'autres objets et avantages de l'invention apparaîtront à la lumière de la description d'un mode de réalisation, faite ci-après en référence aux dessins annexés dans lesquels :
- la figure 1 est une vue en perspective montrant un marchepied;
- la figure 2 est une vue en perspective d'une ferrure de montage d'une tablette de marchepied;
- la figure 3 est une vue de détail des axes de guidage placés en partie extrême supérieure des montants d'un plan avant de marchepied;
- la figure **4** est une vue en perspective de la partie supérieure d'un marchepied pourvue d'une tablette, en position extrême basse;
- la figure **5** est une vue analogue à la figure **4**, la tablette étant en position extrême haute.

Sur la figure **1** est représenté un marchepied **1** destiné à permettre le travail en hauteur. Dans l'exemple illustré, le marchepied **1** est du type plateforme individuelle roulante.

Le marchepied **1** comprend un plan **2** avant ayant une paire de montants **3** avant et au moins une marche **4** reliant transversalement les montants **3** avant. Dans l'exemple illustré, le marchepied **1** comprend une marche **4** unique. En variante, un nombre de marches différent pourrait être prévu. Les montants **3** sont en l'espèce formés de profilés métalliques (par exemple en aluminium ou en alliage d'aluminium), notamment à section rectangulaire. A des extrémités **5** inférieures, les montants **3** sont munis de patins **6** antidérapants.

Comme illustré sur la figure 1, la marche **4** est formée d'une tôle découpée pliée. La marche **4** présente un nez **7** de marche formé par un repli qui s'étend en saillie du plan **2** avant, prolongé vers le bas par un rebord **8** inférieur par lequel la marche **4** est fixée sur les montants **3,** notamment par rivetage.

Le marchepied **1** comprend en outre un plan **9** arrière, monté articulé sur le plan **2** avant, et ayant une paire de montants **10** arrière et au moins un barreau **11** reliant les montants **10** arrière.

Dans l'exemple illustré, les montants **10** arrière sont, comme les montants **3** avant, formés de profilés métalliques (par exemple en aluminium ou en alliage d'aluminium), notamment à section rectangulaire. A des extrémités **12** inférieures, les montants **10** arrière sont munis de patins **6** antidérapants. Lorsque le marchepied **1** est déplié (configuration illustrée sur la figure 1), le plan **9** arrière forme un angle avec le plan **2** avant, et les extrémités **12** inférieures des montants **10** arrière forment, avec les extrémités **5** inférieures des montants 3 avant, un plan de pose pour le marchepied **1**, correspondant à un sol idéalement plan sur lequel reposerait le marchepied **1**.

Dans l'exemple illustré, le plan **9** arrière comprend trois barreaux **11**. En fonction de la hauteur du marchepied **1**, le nombre de barreaux **11** pourrait être différent (notamment supérieur). La fixation des barreaux **11** aux montants **10** arrière est par exemple réalisée par bouterollage.

Le plan **9** arrière est monté articulé par rapport au plan **2** avant à des extrémités **13** supérieures des montants **10** arrière, lesquels sont plus courts que les montants **3** avant. L'axe de pivotement du plan arrière est formé par des vis **14** solidaires de platines **15** fixées (en l'espèce par boulonnage) sur des faces latérales externes des montants **3** avant.

Le marchepied **1** comprend, par ailleurs, un plancher **16** qui s'étend à cheval entre le plan **2** avant et le plan **9** arrière en configuration dépliée du marchepied **1**. Ce plancher **16** est monté articulé par rapport au plan **2** avant par l'intermédiaire d'un linteau **17** cylindrique emboîté sur un barreau **18** de liaison des montants **3** avant.

Le plancher **16** est par ailleurs articulé par rapport au plan **9** arrière par l'intermédiaire de bielles **19**, le plancher **16** reposant, en configuration déployée, sur un barreau **11** de liaison des montants **10** arrière.

Selon un mode de réalisation avantageux illustré, le plancher **16** peut être pourvu d'une plinthe **20** couvrant trois côtés du plancher **16**, à l'exception d'un bord avant pour faciliter l'accès de l'utilisateur au plancher **16** par le plan **2** avant. Cette plinthe **20** forme une butée pour les pieds de l'utilisateur et évite ainsi à celui-ci de trébucher, limitant les risques de chute.

Le marchepied **1** est également équipé d'une tablette **21** porte-outil (ou porte-colis), qui s'étend transversalement entre les montants **3** avant, à une extrémité supérieure de ceux-ci. Dans le mode de réalisation illustré, la tablette **21** est fixée aux montants 3 avant par l'intermédiaire de ferrures **22**.

Le marchepied **1** est par ailleurs équipé d'un garde-corps **23**, monté sur le plan **2** avant à l'aplomb du plancher **16** en configuration dépliée du marchepied **1,** et destiné à retenir l'utilisateur en cas de déséquilibre, de manière à minimiser le risque de chute.

Ce garde-corps **23** est repliable. Il comprend une paire de barrières latérales, à savoir une barrière **24** gauche et une barrière **25** droite, chacune montée articulée sur un montant **3** avant entre une position déployée (illustrée sur la figure 1) dans laquelle chaque barrière **24**, **25** s'étend sensiblement perpendiculairement au plan **2** avant, et une position rabattue dans laquelle chaque barrière **24**, **25** s'étend contre le plan **2** avant. Chaque barrière **24**, **25** présente un profil en U et est de préférence formée d'un tube métallique (par exemple en aluminium ou en alliage d'aluminium) plié. Chaque barrière **24**, **25** présente une section supérieure ou rampe **26**, destinée à s'étendre à hauteur du tronc de l'utilisateur (entre la ceinture et le buste), une section intermédiaire ou main **27** courante, verticale en position déployée de la barrière **24**, **25** et en configuration dépliée du marchepied **1**, et une section **28** inférieure.

Chaque barrière **24**, **25** est articulée par rapport au montant **3** avant par sa rampe **26** et sa section **28** inférieure, toutes deux montées sur des pivots **29** coaxiaux (formés par exemple par des vis) solidaires de chapes **30** dans lesquelles viennent se loger, en position déployée, des extrémités respectives de la rampe **26** et de la section **28** inférieure, comme illustré sur la figure 1.

Des verrous **31**, par exemple sous forme de fils repliés à l'équerre montés pivotants par rapport aux montants **3** avant, assurent le maintien réversible des barrières **24**, **25** en position déployée.

Le garde-corps **23** comprend en outre un portillon **32** mobile destiné à retenir l'utilisateur déséquilibré vers l'avant du marchepied, tout en délimitant l'espace de travail de sorte qu'un seul utilisateur puisse se mouvoir avec aisance sur le plancher **16**.

Pour permettre la mobilité du marchepied **1** en configuration dépliée lorsque l'utilisateur en est descendu, le marchepied **1** est pourvu de roues escamotables.

Plus précisément, le marchepied **1** est équipé d'une paire de roues **33** arrière et d'une paire de roues **34** avant escamotables montées mobiles entre une position rétractée dans laquelle elles s'étendent au-dessus du plan de pose, et une position déployée dans laquelle elles s'étendent au moins partiellement au-dessous du plan de pose. Chaque roue **33** arrière et chaque roue **34** avant est sollicitée en permanence vers sa position déployée par un ressort.

Le portillon **32** comprend une sangle **35** haute et une sangle **36** basse. La sangle **35** haute est fixée à la barrière **24** à la jonction entre la main **27** courante et la rampe **26**, tandis que la sangle **36** basse est fixée à la barrière **24** à la jonction entre la main **27** courante et la section **28** inférieure.

Selon un mode de réalisation, chaque sangle **35**, **36** est formée par association de deux sangles reliées entre-elles par un système de boucle encliquetable de type male-femelle, la sangle **35** en lien avec la barrière **25** étant équipée d'une demi-boucle mâle, la sangle **36** en lien avec cette même barrière étant équipée d'une demi-boucle femelle, ce qui permet de les encliqueter l'une à l'autre lors de déplacement ou pliage du marchepied, cette complémentarité des sangles étant reprise sur la barrière **24**. Dans une variante, non représentée, chaque sangle est liée à une extrémité à la barrière **24** et à son autre extrémité, via un crochet, par exemple en métal, à la barrière **25**.

En position ouverte du portillon **32**, l'utilisateur peut librement accéder au plancher **16**, en s'aidant par exemple des mains 27 courantes lors de sa montée. En position fermée du portillon **32**, les sangles **35**, **36** s'étendent ainsi transversalement entre les barrières **24**, **25**, elles-mêmes en position déployée.

La structure de la tablette **21** est représentée en détail sur les figures 2 à 5.

La tablette **21** comprend un plateau **40**, de forme sensiblement rectangulaire à bords avant **41** biseautés. Le plateau **40** peut être réalisé en bois, en matériau polymère, par exemple moulé, ou bien encore en matériau composite ou en métal, par exemple en alliage léger. La surface supérieure **42** du plateau **40** peut être plane, ou comporter des creux, formant réservation, par exemple pour loger des outils.

Le plateau **40** est fixé aux montants **3** du plan avant **2** par deux ferrures **22**. Les ferrures peuvent être réalisées en matériau métallique, en matériau polymère, par exemple moulé, ou bien encore en matériau composite.

Dans la mise en oeuvre représentée, les deux ferrures **22** sont en symétrie miroir l'une de l'autre.

Ainsi qu'il apparait plus particulièrement en figure 2, chaque ferrure **22** comporte une partie principale en forme de plaque **43** plane et un repli **44** supérieur, sensiblement perpendiculaire à la partie principale. Le plateau **40** est fixé sur le repli **44** supérieur de chaque ferrure **22**. En fonction notamment des matériaux utilisés pour le plateau **40** et les ferrures **22**, cette fixation peut être assurée par vissage, rivetage, soudage, collage. Dans le mode de réalisation représenté, le repli **44** supérieur de chaque ferrure **22** comporte deux trous traversant **45** de passage d'un assemblage **46** par vissage.

La plaque **43** plane de chaque ferrure **22** comporte une première lumière **47** de guidage et une seconde lumière **48** de guidage du déplacement de la ferrure **22** autour de deux axes **49**, **50**, entre une position haute de la tablette **21**, représentée en figure 5, et une position basse de la tablette **21**, représentée en figure 4.

Les deux axes **49**, **50** portés par chaque montant 3 du plan avant **2** comportent avantageusement une bague épaulée, les frictions entre les axes **49**, **50** et les ferrures **22** permettant à l'utilisateur de placer la tablette **21** dans une position intermédiaire entre la position extrême haute de la figure 4 et la position extrême basse de la figure 5.

La position haute est avantageusement utilisée pour déposer sur la tablette **21** des charges volumineuses. La possibilité d'une ou plusieurs positions intermédiaires permet une bonne ergonomie du poste de travail, notamment une position inférieure à 1,40 m du sol pour réduire la pénibilité au travail.

La position des deux axes **49, 50** le long des montants **3** et la forme des lumières **47, 48** assurent le guidage des ferrures **22,** tout au long de la cinématique et le maintien dans la position choisie.

Les deux lumières **47, 48** sont de largeur constante et sensiblement égale, dans le mode de réalisation représenté.

La première lumière **47** de guidage est de forme oblongue et s'étend sensiblement verticalement, lorsque la tablette **21** est en position extrême haute ou basse. Un premier axe **49**, inférieur, traverse cette première lumière **47** de guidage.

La seconde lumière **48** de guidage présente une ouverture en forme de crochet, lorsque vue de face. Plus précisément, la seconde lumière **48** de guidage forme, en partant du repli **44** :
- une première section **51**, sensiblement parallèle à la première lumière **47** de guidage ;
- une deuxième section **52**, formant un angle avec la première section **51**, et se rapprochant de la première lumière **47** de guidage ;
- une troisième section **53**, sensiblement parallèle à la première lumière **47** de guidage ;
- une quatrième section **54,** sensiblement perpendiculaire à la troisième section **53** ;
- une cinquième section **55**, sensiblement parallèle à la première lumière **47** de guidage et formant butée d'appui pour le deuxième axe **50**, supérieur, en position extrême haute de la tablette **21**.

Partant de la position extrême basse représentée en figure 4, une action manuelle sur la tablette **21** permet de la hausser dans une position intermédiaire, les axes **49**, **50** glissant dans les lumières **47**, **48**.

Dans la position extrême haute, représentée en figure 5, le deuxième axe **50** est en appui dans la cinquième section **55** de la seconde lumière **48**, le premier axe **49** étant à distance de la partie extrême inférieure de la première lumière **47**.

Partant de la position extrême haute représentée en figure 5, une action sur la tablette **21** provoque le glissement du premier axe **49** vers la partie extrême inférieure de la première lumière **47**, et le glissement du second axe **50** dans la quatrième section **54** de la seconde lumière **48**. La tablette **21** peut alors être manipulée pour être abaissée.

L'invention présente de nombreux avantages.

Chaque lumière **47**, **48** étant fermée, la tablette **21** est guidée à chaque instant et ne peut pas basculer librement.

La présence d'une charge sur la tablette **21** a pour effet de maintenir la ferrure **22** dans sa position de blocage, en position extrême haute de la tablette **21**, le système offre une bonne sécurité.

Il est possible de placer la tablette **21** à différentes hauteurs, selon l'utilisation recherchée. La sécurité de l'opérateur est conservée par la présence d'un système de garde-corps fixe **60**, indépendant de la mobilité de la tablette.

## Revendications

1. Marchepied (**1**) comprenant :
- un plan (**2**) avant comprenant une paire de montants (**3**) avant et au moins une marche (**4**) reliant les montants (**3**) avant,
- un plan (**9**) arrière monté articulé sur le plan (**2**) avant et comprenant une paire de montants (**10**) arrière et au moins un barreau (**11**) reliant les montants (**10**) arrière, les montants (**10**) arrière se terminant par des extrémités (**12**) qui, avec des extrémités (**5**) des montants (**3**) avant, définissent un plan de pose pour le marchepied (**1**) dans une position dépliée de celui-ci, où le plan (**9**) arrière forme un angle avec le plan (**2**) avant,
- un plancher (**16**) qui s'étend à cheval entre le plan (**2**) avant et le plan (**9**) arrière en configuration dépliée du marchepied (**1**),
- une tablette (**21**) qui s'étend transversalement entre les montants (**3**) avant, à une extrémité supérieure de ceux-ci, par l'intermédiaire de deux ferrures (**22**),
**caractérisé en ce que** les montants (**3**) avant sont pourvus, en partie extrême haute, d'un premier axe (**49**) inférieur et d'un deuxième axe (**50**) supérieur, le premier axe (**49**) traversant une première lumière (**47**) d'une ferrure (**22**), le deuxième axe (**50**) traversant une deuxième lumière (**48**) de la ferrure (**22)**, la première lumière (**47**) et la deuxième lumière (**48**) assurant le guidage en déplacement de la tablette (**21**) entre une position extrême haute et une position extrême basse.

2. Marchepied selon la revendication 1, **caractérisé en ce que** la première lumière (**47**) et la deuxième lumière (**48**) définissent, dans la ferrure (**22**), deux passages à contour fermé.

3. Marchepied selon la revendication 1 ou 2, **caractérisé en ce que** la première lumière (**47**) est oblongue et s'étend suivant une première direction, la deuxième lumière (**48**) comprenant une première section extrême (**51**), supérieure, et une seconde section extrême (**55**), inférieure, sensiblement alignées et parallèles à la première direction.

4. Marchepied selon la revendication 3, **caractérisé en ce que**, en position extrême haute de la tablette (**21**), le deuxième axe (**50**) est en appui contre le contour de la seconde section extrême (**55**), le premier axe (**49**) étant à distance de la partie extrême inférieure de la première lumière (**47**).

5. Marchepied selon l'une quelconque des revendications 1 à 4, **caractérisé en ce que** la ferrure (**22**) comprend une plaque (**43**) plane dans laquelle sont ménagées les lumières (**47**, **48**) et un repli supérieur (**44**) d'appui et fixation d'un plateau (**40**).

6. Marchepied selon l'une quelconque des revendications 1 à 5, **caractérisé en ce que** les deux axes (**49**, **50**) portés par chaque montant (**3**) du plan avant (**2**) comportent une bague épaulée

7. Marchepied selon l'une quelconque des revendications 1 à 6, **caractérisé en ce que** les deux lumières (**47**, **48**) ont une largeur sensiblement constante.

8. Marchepied selon la revendication 7, **caractérisé en ce que** les deux lumières (**47**, **48**) ont sensiblement la même largeur.

9. Marchepied selon l'une quelconque des revendications précédentes, **caractérisé en ce que** la deuxième lumière (**48**) comporte :
- une première section (**51**), sensiblement parallèle à la première lumière (**47**) de guidage ;
- une deuxième section (**52**), formant un angle avec la première section (**51**), et se rapprochant de la première lumière (**47**) de guidage ;
- une troisième section (**53**), sensiblement parallèle à la première lumière (**47**) de guidage ;
- une quatrième section (**54**), sensiblement perpendiculaire à la troisième section (**53**) ;
- une cinquième section (**55**), sensiblement parallèle à la première lumière (**47**) de guidage et formant butée d'appui pour le deuxième axe (**50**), supérieur, en position extrême haute de la tablette (**21**).

## Patentansprüche

1. Trittbrett (1), umfassend:
- eine vordere Ebene (2), die ein Paar vordere Pfosten (3) und mindestens eine Stufe (4), die die vorderen Pfosten (3) verbindet, umfasst,
- eine hintere Ebene (9), die gelenkig an der vorderen Ebene (2) angebracht ist und ein Paar hintere Pfosten (10) und mindestens einen Stab (11) umfasst, der die hinteren Pfosten (10) verbindet, wobei die hinteren Pfosten (10) mit Enden (12) enden, die mit Enden (5) der vorderen Pfosten (3) eine Auflageebene für das Trittbrett (1) in einer ausgeklappten Position desselben definieren, wo die hintere Ebene (9) einen Winkel mit der vorderen Ebene (2) bildet,
- einen Boden (16), der sich in der ausgeklappten Konfiguration des Trittbretts (1) zwischen der vorderen Ebene (2) und der hinteren Ebene (9) erstreckt,
- ein Brett (21), das sich in Querrichtung zwischen den vorderen Pfosten (3) an einem oberen Ende derselben mittels zweier Beschläge (22) erstreckt,
**dadurch gekennzeichnet, dass** die vorderen Pfosten (3) im oberen Endteil mit einer ersten, unteren Achse (49) und einer zweiten, oberen Achse (50) versehen sind, wobei die erste Achse (49) eine erste Öffnung (47) eines Beschlags (22) durchquert, wobei die zweite Achse (50) eine zweite Öffnung (48) des Beschlags (22) durchquert, wobei die erste Öffnung (47) und die zweite Öffnung (48) die Bewegungsführung des Bretts (21) zwischen einer oberen Endposition und einer unteren Endposition sicherstellen.

2. Trittbrett nach Anspruch 1, **dadurch gekennzeichnet, dass** die erste Öffnung (47) und die zweite Öffnung (48) in dem Beschlag (22) zwei Durchgänge mit geschlossener Kontur definieren.

3. Trittbrett nach Anspruch 1 oder 2, **dadurch gekennzeichnet, dass** die erste Öffnung (47) länglich ist und sich in einer ersten Richtung erstreckt, wobei die zweite Öffnung (48) einen ersten, oberen Endabschnitt (51) und einen zweiten, unteren Endabschnitt (55) umfasst, die im Wesentlichen an der ersten Richtung ausgerichtet und zu ihr parallel sind.

4. Trittbrett nach Anspruch 3, **dadurch gekennzeichnet, dass** die zweite Achse (50) in der oberen Endposition des Bretts (21) an der Kontur des zweiten Endabschnitts (55) anliegt, wobei die erste Achse (49) von dem unteren Endteil der ersten Öffnung (47) entfernt ist.

5. Trittbrett nach einem der Ansprüche 1 bis 4, **dadurch gekennzeichnet, dass** der Beschlag (22) eine ebene Platte (43), in der die Öffnungen (47, 48) angeordnet sind, und einen oberen Falz (44) zur Auflage und Befestigung eines Tabletts (40) umfasst.

6. Trittbrett nach einem der Ansprüche 1 bis 5, **dadurch gekennzeichnet, dass** die zwei Achsen (49, 50), die von jedem Pfosten (3) der vorderen Ebene (2) getragen werden, einen gestuften Ring umfassen.

7. Trittbrett nach einem der Ansprüche 1 bis 6, **dadurch gekennzeichnet, dass** die zwei Öffnungen (47, 48) eine im Wesentlichen konstante Breite aufweisen.

8. Trittbrett nach Anspruch 7, **dadurch gekennzeichnet, dass** die zwei Öffnungen (47, 48) im Wesentlichen dieselbe Breite aufweisen.

9. Trittbrett nach einem der vorhergehenden Ansprüche, **dadurch gekennzeichnet, dass** die zweite Öffnung (48) Folgendes umfasst:
- einen ersten Abschnitt (51), der im Wesentlichen parallel zu der ersten Führungsöffnung (47) ist;
- einen zweiten Abschnitt (52), der mit dem ersten Abschnitt (51) einen Winkel bildet und sich der ersten Führungsöffnung (47) annähert;
- einen dritten Abschnitt (53), der im Wesentlichen parallel zu der ersten Führungsöffnung (47) ist;
- einen vierten Abschnitt (54), der im Wesentlichen senkrecht zum dritten Abschnitt (53) ist;
- einen fünften Abschnitt (55), der im Wesentlichen parallel zu der ersten Führungsöffnung (47) ist und für die zweite, obere Achse (50) in der oberen Endposition des Bretts (21) einen Auflageanschlag bildet.

## Claims

1. Stepladder (1) comprising:
- a front plane (2) comprising a pair of front side rails (3) and at least one step (4) connecting the front side rails (3),
- a rear plane (9) mounted in an articulated manner on the front plane (2) and comprising a pair of rear side rails (10) and at least one rung (11) connecting the rear side rails (10), the rear side rails (10) terminating at ends (12) which, together with ends (5) of the front side rails (3), define a standing plane for the stepladder (1) in an unfolded position thereof, where the rear plane (9) forms an angle with the front plane (2),
- a platform (16) which straddles between the front plane (2) and the rear plane (9) in an unfolded configuration of the stepladder (1),
- a shelf (21) which extends transversely between the front side rails (3), at an upper end thereof, via two fittings (22),
**characterized in that** the front side rails (3) are provided, at the top end part, with a first lower axle (49) and with a second upper axle (50), the first axle (49) passing through a first slot (47) of a fitting (22), the second axle (50) passing through a second slot (48) of the fitting (22), the first slot (47) and the second slot (48) ensuring that the shelf (21) is guided in its movement between a top end position and a bottom end position.

2. Stepladder according to Claim 1, **characterized in that** the first slot (47) and the second slot (48) define, in the fitting (22), two passages with a closed contour.

3. Stepladder according to Claim 1 or 2, **characterized in that** the first slot (47) is oblong and extends in a first direction, the second slot (48) comprising a first upper end section (51) and a second lower end section (55) which are substantially aligned and parallel to the first direction.

4. Stepladder according to Claim 3, **characterized in that**, in the top end position of the shelf (21), the second axle (50) bears against the contour of the second end section (55), the first axle (49) being at a distance from the lower end part of the first slot (47).

5. Stepladder according to any one of Claims 1 to 4, **characterized in that** the fitting (22) comprises a planar plate (43) in which there are formed the slots (47, 48) and an upper folded portion (44) for the bearing and fastening of a tray (40).

6. Stepladder according to any one of Claims 1 to 5, **characterized in that** the two axles (49, 50) borne by each side rail (3) of the front plane (2) comprise a stepped ring.

7. Stepladder according to any one of Claims 1 to 6, **characterized in that** the two slots (47, 48) have a substantially constant width.

8. Stepladder according to Claim 7, **characterized in that** the two slots (47, 48) have substantially the same width.

9. Stepladder according to any one of the preceding claims, **characterized in that** the second slot (48) comprises:
- a first section (51), substantially parallel to the first guide slot (47);
- a second section (52), forming an angle with the first section (51) and approaching the first guide slot (47);
- a third section (53), substantially parallel to the first guide slot (47);
- a fourth section (54), substantially perpendicular to the third section (53);
- a fifth section (55), substantially parallel to the first guide slot (47) and forming a bearing stop for the second upper axle (50) in the top end position of the shelf (21).
